# EUROPÄISCHE PATENTSCHRIFT

(11) **EP 1 982 926 B1**
(45) Veröffentlichungstag und Bekanntmachung des Hinweises auf die Patenterteilung: **07.07.2010**
(21) Anmeldenummer: 08006123.7
(22) Anmeldetag: 28.03.2008
(51) Int. Cl.: B65D 25/04

(54) **Lager-und Transportbehälter**
Storage and transport containers
Récipients de stockage et de transport

(30) Priorität: 16.04.2007 DE 202007005556 U
(43) Veröffentlichungstag der Anmeldung: 22.10.2008
(73) Patentinhaber: Fritz Schäfer GmbH, 57290 Neunkirchen (DE)
(72) Erfinder: Schäfer, Gerhard, 57290 Neunkirchen (DE)
(74) Vertreter: Grosse, Wolf-Dietrich Rüdiger

(56) Entgegenhaltungen:
- EP-A- 1 845 024
- DE-U1- 9 005 243
- GB-A- 729 513

## Beschreibung

Die Erfindung betrifft einen Lager- und Transportbehälter, dessen Innenraum durch mindestens eine Trennwand unterteilt ist, auf deren vertikalen Stirnkanten im Querschnitt U-förmige, mit äußeren Einrastnocken ausgebildete Trennwandhalterungen aufgesetzt sind, wobei die Einrastnocken in Lochungen von gegenüberliegenden Behälterwänden gesteckt sind.

Solche Behälter, in der Regel hergestellt aus Kunststoff oder Metall, sind in der Praxis hinlänglich bekannt. Durch die Trennwand bzw. mehrere Trennwände, z.B. parallel im Abstand von einander oder sich kreuzend in dem Innenraum des Behälters eingesetzt, lässt sich eine fachartige Aufteilung des Behälter-Innenraums und damit eine Trennung bzw. Sortierung des oft unterschiedlichen Inhaltsgutes erreichen. Zur einwandfreien und einfachen Identifizierung, insbesondere bei automatischen Kommissioniervorgängen, wird das getrennte und sortierte Inhaltsgut durch an den Seitenflächen der Trennwände bzw. der Trennwand angebrachte Barcods gekennzeichnet.

Die in den Innenraum der Behälter in die gegenüberliegenden Behälterwand-Ausnehmungen eingesetzten Trennwände unterliegend während des Transportes, wie auf Rollen- bzw. Röllchenbahnen betrieblicher Förderstrecken oder im LKW, aufgrund des sich unvermeidlich bewegenden, häufig schweren Inhaltsguts, beispielsweise Werkzeuge wie Fräserköpfe oder dergleichen, einem großen Druck. Das führt dazu, und zwar häufig auch schon bei leichtem Druck der Ware bzw. des Inhaltsguts auf die Trennwand bzw. die Trennwände, daß sich diese aus den Ausnehmungen lösen bzw. ausknöpfen, womit die zuvor einwandfreie Sortierung des Inhaltsguts nicht mehr gewährleistet ist. Außerdem ermöglichen die Barcods dann keine einwandfreie Kennung und Ablesung mehr.

Durch das DE-U-20 2006 015 062.5 ist es deshalb bekannt geworden, die Trennwand/Trennwände mit Kraftbeaufschlagungsmittel gegen die Behälterwände zu fixieren. Dazu werden stirnseitige Endlaschen der Trennwände, die durch schlitzartige Ausnehmungen der gegenüberliegenden Behälterwände hindurchgeführt sind, von in Lochungen der Laschen eingesetzten Stiften gegen die Außenseiten der Behälterwände kraftbeaufschlagt festgelegt. Die Ausbildung von Schlitzen in den Behälterwänden zur Aufnahme der Durchtauchlaschen der Trennwände erfordert allerdings einen zusätzlichen Herstellungsaufwand und besondere Werkzeuge.

Damit sich Behälterschlitze vermeiden und eine durch einfach herzustellende Lochungen, z.B. mittels Lochstempel oder nachträglich einfachstenfalls durch Bohren mit einer Bohrmaschine, mögliche Verrastung der Trennwände erreichen lässt, sind in der Praxis Behälter der eingangs genannten Art bekannt. Bei diesen werden auf die vertikalen Stirnkanten der Trennwand/Trennwände im Querschnitt U-förmige Trennwandhalterungen aufgesetzt, die an ihren Profilstegen mit nach außen vorspringenden Einrastnocken versehen sind. Zur Fixierung der Trennwand werden die Einrastnocken in Löcher der gegenüberliegenden Behälterwände eingedrückt.

Durch DE 90 05 243 wird ein Behälter gemäß dem Oberbegriff des Anspruchs 1 offenbart.

Der Erfindung liegt die Aufgabe zugrunde, einen Lager- und Transportbehälter der eingangs genannten Art zu schaffen, der eine noch größere Betriebssicherung bei von dem Inhaltsgut bewirkten Kräften bietet, eine einfache, sichere Montage zur Innenraum-Unterteilung ermöglicht und in der Herstellung kostengünstiger ist.

Diese Aufgabe wird erfindungsgemäß dadurch gelöst, daß die U-Profilflansche der Trennwandhalterungen an ihren in der Einbaulage oberen Enden mit in Flucht liegenden Vertikalschlitzen ausgebildet sind und die Trennwand mit Schulterstücken ausgebildet ist, die in die Vertikalschlitze einrastbar sind. Es lässt sich damit eine Rastposition durch Kraftschluss und gleichzeitig Fixierung am Behälter erreichen, wobei durch die in die Vertikalschlitze eintauchenden Schulterstücke gleichwohl eine gewisse Spielfreiheit gewährleistet wird, so daß sich Längen- und/oder Breitentoleranzen ohne Beeinträchtigung der Rastverbindung auffangen lassen.

Eine vorteilhafte Ausführung der Erfindung sieht vor, daß die U-Profilflansche der Trennwandhalterungen an ihren in der Einbaulage unteren Enden mit einander gegenüberliegenden Innenstegen ausgebildet sind. Diese ermöglichen nicht nur eine Zentrierung und Führung bei der Anbringung, sondern auch noch einen innigeren Verbund der Trennwandhalterung mit der Trennwand. Dies kann weiterhin dadurch begünstigt werden, wenn vorteilhaft zumindest die vertikalen Stirnkanten der Trennwand bzw. der Trennwände als Endleisten ausgebildet sind, die gegenüber der Wanddicke vorkragen. In diesem Fall können nämlich die Innenstege der Trennwandhalterung die vorkragenden Leistenabschnitte der stirnkantigen Endleisten hakenartig übergreifen und einschließen.

Nach einem Vorschlag der Erfindung ist die Trennwand mit stegartigen Erhöhungen versehen, auf die sich die unteren Enden der Trennwandhalterungen mit ihren U-Profilflanschen auflegen können. Hierdurch ergibt sich eine Positioniersicherheit der montierten Trennwandhalterung mit Abstand zum Behälterboden.

Eine vorteilhafte Ausgestaltung der Erfindung sieht Trennwand-Stützstreben vor, die ausgehend von den Erhöhungen bis zur bodenseitigen Endleiste mit zunehmender Neigung keilförmig verlaufen. Die ausgestellten Stützstreben erhöhen die Standfestigkeit der in das Behälterinnere eingestellten Trennwand und tragen im Zusammenspiel mit der stegartigen Erhöhung zur Positionierung des Trennwandhalters bei, da die Keilfläche ein Abgleiten verhindert.

Bei einer vorteilhaften Ausführung der Erfindung schließen sich den in den Längs- und Quertrennwänden zur fachartigen Unterteilung vorgesehenen, ineinander greifenden Einführungsschlitzen an den ungeschlitzten Wandbereichen ausgebildete, die Wanddicke umschließende Führungs- und Arretierungsstege an. Es lässt sich damit ein weiter optimiertes, auch großen und über die gesamte Höhe der Trennwände einwirkenden Kräften standhaltendes Trennwandsystem erreichen. Denn die aufgrund der benötigten Einführungsschlitze vorliegenden, freien Enden der Wandabschnitte werden zwischen den Führungs- und Arretierungsstegen eingefangen und können sich unter Krafteinwirkung nur äußerst geringfügig verlagern, nämlich nur bis sie zur Anlage an den in Kraftrichtung liegenden Arretierungssteg kommen.

Um beim Ineinanderschachteln der Trennwände weiterhin ein leichtes und zentriertes Einfädeln der freien Enden der Wandabschnitte bzw. der Einführungsschlitze zu erreichen, sind die Führungs- und Arretierungsstege im dem Grund der Einführungsschlitze zugewandten Bereich jeweils mit einer V-förmigen Einsteckaufnahme ausgebildet.

Eine weitere Ausgestaltung der Erfindung sieht vor, dass die sich gegenüberliegenden freien Wandenden der Einführungsschlitze der Quertrennwände mit den Einführungsschlitz verengenden Vorsprüngen ausgebildet sind, wobei die Vorsprünge eine ballige Kontur aufweisen können. Beim ineinander geschachtelten Eingriff der Quertrennwände in die Längstrennwand verbinden sich die balligen Vorsprünge mit in der Längstrennwand vorteilhaft vorgesehenen, gewölbten Längssicken. Dadurch wird eine höhere Stabilität des Trennwandsystems erreicht, die es ermöglicht, den Längs- und Quertrennwandverbund einstückig aus dem Behälter zu entnehmen, ohne dass die einzelnen Trennwände sich dabei voneinander lösen.

Nach einem weiteren Vorschlag der Erfindung können die Trennwand bzw. die Trennwände mit Längs- und/oder Quersicken ausgesteift und in einfacher Weise durch Spritzgießen aus Kunststoff hergestellt sein.

Weitere Merkmale und Einzelheiten der Erfindung ergeben sich aus den Ansprüchen und der nachfolgenden Beschreibung von in den Zeichnungen dargestellten Ausführungsbeispielen der Erfindung. Es zeigen:
- Fig. 1: in perspektivischer Draufsicht einen ohne Behältergriffe dargestellten Lager- und Transportbehälter mit darin zur 8-fach Unterteilung in einer Längstrennwand angeordneten Querwänden;
- Fig. 2: eine vereinfachte Darstellung einer Vorderansicht einer Längstrennwand;
- Fig. 3: eine vereinfachte Darstellung einer Vorderansicht einer Quertrennwand;
- Fig. 4: als Einzelheit in einer Vorderansicht eine Trennwandhalterung;
- Fig. 5: den U-förmigen Trennwandhalter der Fig. 4 in einer perspektivischen Ansicht von seiner offenen, linken Seite her gesehen;
- Fig. 6: einen Ausschnitt eines Endes einer Längs- und/oder Quertrennwand;
- Fig. 7: die Trennwand der Fig. 6 mit einer darauf verrasteten Trennwandhalterung;
- Fig. 8: in einer perspektivischen Gesamtansicht als Einzelheit eine mit einer Längstrennwand verschachtelte Quertrennwand zur Ausbildung von vier Gefachen.
- Fig. 9: einen Ausschnitt eines Teilbereiches der Längstrennwand gemäß Fig. 2; und
- Fig.10: einen Ausschnitt eines Teilbereiches der Quertrennwand gemäß Fig. 3.

Ein in Fig. 1 dargestellter rechteckiger Lager- und Transportbehälter 1, im folgenden kurz Behälter genannt, besteht aus einem Boden 2 und Behälterwänden 3a bis 3d. Der Innenraum des Behälters 1 wird im Ausführungsbeispiel durch Trennwände 4, und zwar durch eine Längstrennwand 6 und drei mit dieser verschachtelten Quertrennwänden 5 in acht Gefache unterteilt. Alternativ sind beispielsweise Vierfach-, Zwölffach- oder Zweifach-Unterteilungen möglich, im letzteren Fall durch lediglich eine in den Behälter 1 eingesetzte Längs- oder Quertrennwand 6 bzw. 5. Zur ineinander schachtelbaren Verbindung sind die Quertrennwände 5 und die Längstrennwand 6 mit Einfühungsschlitzen 7 versehen (vgl. die Fig. 2 und 3) die sich etwa über die halbe Wandhöhe erstrecken.

Die Längstrennwand 6 und die Quertrennwände 5 werden an ihren vertikalen Stirnkanten 8 mit im einzelnen in den Fig. 4 und 5 dargestellten Trennwandhalterungen 9 bestückt (vgl. auch die Vierfach-Trennwandunterteilung gemäß Fig. 8) und in Lochungen 10 einander gegenüberliegender Behälterwände 3b, 3d bzw. 3a, 3c verrastet. Die im Querschnitt U-förmigen Trennwandhalterungen 9 besitzen hierzu auf ihrem Profilsteg 11 im Abstand übereinander liegend vorgesehene Einrastnocken 12.

Die auf die vertikalen Stirnkanten 8 aufgesetzten Trennwandhalterungen 9 weisen an ihren oberen Enden in den U-Profilflanschen 13 ausgebildete Vertikalschlitze 14 auf, denen an den vertikalen Stirnkanten 8 Schulterstücke 15 zugeordnet sind, die bei der Montage in die Vertikalschlitze 14 einrasten (vgl. die Fig. 6 und 7). An ihrem unteren, bodenseitigen Ende sind die Trennwandhalterungen 9 mit einander gegenüberliegenden Innenstegen 16 ausgebildet (vgl. Fig. 5), mit denen sie beidseitig gegenüber der Wanddicke vorkragende Enden von stirnkantseitigen Endleisten 17 der Stirnkanten der Trennwände 4 bzw. 5, 6 umschließen. Wie in Fig. 8 gezeigt und deutlicher aus Fig. 7 zu erkennen ist, legen sich die Trennwandhalterungen 9 in der Einbaulage mit ihren U-Profilflanschen 13 auf stegartige Erhöhungen 18 der Trennwände 4 bzw. 5, 6 auf. Ausgehend von den innenliegenden Enden der stegartigen Erhöhungen 18 sind Trennwand-Stützstreben 19 vorgesehen, die ausladend, mit zunehmender Neigung keilförmig bis zur bodenseitigen Endleiste 20 der Trennwand/Trennwände 4 bzw. 5, 6 verlaufen.

Die durch Spritzgießen aus Kunststoff hergestellten Trennwände 4 bzw. 5, 6 sind zur Steifigkeitserhöhung mit Längs- und Quersicken 21, 22 versehen und mit sich in den ungeschlitzten Wandbereichen, dem Grund der Einführungsschlitze 7 unmittelbar anschließenden Führungs- und Arretierungsstegen 23 ausgebildet, wie in den Fig. 2 und 3 zu erkennen ist. Beim ineinander geschachtelten Eingriff der Quertrennwände 5 in die Längstrennwand 6 (vgl. die Fig. 1 und 8) nehmen die Führungs- und Arretierungsstege 23 die aufgrund der Einführungsschlitze 7 vorhandenen, freien Enden 24a, 24b (vgl. Fig. 3) auf, so daß diese dazwischen eingefangen und bei auftretender Belastung in ihrer Bewegungsfreiheit eingegrenzt sind.

Wie in den Fig. 9 und 10 dargestellt, sind die Führungs- und Arretierungsstege 23 im Bereich des Grundes der Einführungsschlitze 7 mit einer V-förmigen Einsteckaufnahme 25 ausgebildet. Dies ermöglicht beim Einstecken der Quertrennwände 5 in die Längstrennwände 6 eine gegenseitige, automatische Fixierung und einhergehend damit ein sicheres und leichtes Einfädeln der sich im Bereich der Einführungsschlitze 7 kreuzenden Trennwände 4 bzw. 5, 6.

Des weiteren sind die sich gegenüber liegenden freien Wandenden 24a, 24b der Einführungsschlitze 7 der Quertrennwände 5 mit den Einführungsschlitz 7 verengenden Vorsprüngen 26 ausgebildet. Beim Eingriff der Quertrennwände 5 in die Längstrennwand 6 verbinden sich die eine konvexe Außenform aufweisenden Vorsprünge 26 mit den komplementär dazu eine konkave Ausformung aufweisenden Längssicken 21 der Längstrennwand 6. Damit wird eine erhöhte Stabilität des Trennwandsystems erreicht, so dass es mit einem Griff aus dem Behälter entfernt werden kann, ohne dass einzelne Trennwände 4 bzw. 5, 6 sich aus dem Verbund lösen.

### Bezugszeichenliste:

- 1: Lager- und Tragsportbehälter
- 2: Behälterboden
- 3a bis 3d: Behälterwand
- 4: Trennwand
- 5: Quertrennwand
- 6: Längstrennwand
- 7: Einführungsschlitz
- 8: vertikale Stirnkante
- 9: Trennwandhalterung
- 10: Lochung
- 11: Profilsteg
- 12: Einrastnocken
- 13: U-Profilflansch
- 14: Vertikalschlitz
- 15: Schulterstück
- 16: Innenstege
- 17: Endleiste
- 18: stegartige Erhöhung
- 19: Trennwand-Stützstrebe
- 20: bodenseitige Endleiste
- 21: Längssicke
- 22: Quersicke
- 23: Führungs- und Arretierungssteg
- 24a, b: freie Wandenden
- 25: V-förmige Einsteckaufnahme
- 26: Vorsprünge

## Patentansprüche

1. Lager- und Transportbehälter (1), dessen Innenraum durch mindestens eine Trennwand (4, 5, 6) unterteilt ist, auf deren vertikalen Stirnkanten im Querschnitt U-förmige, mit äußeren Einrastnocken (12) ausgebildete Trennwandhalterungen (9) aufgesetzt sind, wobei die Einrastnocken (12) in Lochungen (10) von gegenüberliegenden Behälterwänden steckbar sind,
**dadurch gekennzeichnet,**
**dass** die U-Profilflansche (13) der Trennwandhalterungen (9) an ihren in der Einbaulage oberen Enden mit in Flucht liegenden Vertikalschlitzen (14) ausgebildet sind und die Trennwand (4, 5, 6) mit Schulterstücken (15) ausgebildet ist, die in die Vertikalschlitze (14) einrastbar sind.

2. Lager- und Transportbehälter nach Anspruch 1,
**dadurch gekennzeichnet,**
**dass** die U-Profilflansche (13) der Trennwandhalterungen (9) an ihren in der Einbaulage unteren Enden mit einander gegenüberliegenden Innenstegen (16) ausgebildet sind.

3. Lager- und Transportbehälter nach Anspruch 1 oder 2,
**dadurch gekennzeichnet,**
**dass** zumindest die vertikalen Stirnkanten (8) der Trennwand bzw. der Trennwände (4; 5, 6) als Endleisten (17) ausgebildet sind, die gegenüber der Wanddicke vorkragen.

4. Lager- und Transportbehälter nach einem der Ansprüche 1 bis 3,
**dadurch gekennzeichnet,**
**dass** sich die unteren Enden der Trennwandhalterungen (9) mit ihren U-Profilflanschen (13) auf stegartige Erhöhungen (18) der Trennwand (4; 5, 6) auflegen.

5. Lager- und Transportbehälter nach Anspruch 4,
**gekennzeichnet durch**
Trennwand-Stützstreben (19), die ausgehend von den Erhöhungen (18) bis zur bodenseitigen Endleiste (20) mit zunehmender Neigung keilförmig verlaufen.

6. Lager- und Transportbehälter nach einem der Ansprüche 1 bis 5,
**dadurch gekennzeichnet,**
**dass** sich den in den Längs- und Quertrennwänden (5, 6) zur fachartigen Unterteilung vorgesehenen, ineinander schachtelbaren Einführungsschlitzen (7) an den ungeschlitzten Wandbereichen ausgebildete, die Wanddicke umschließende Führungs- und Arretierungsstege (23) anschließen.

7. Lager- und Transportbehälter nach Ansprüche 6,
**dadurch gekennzeichnet,**
**dass** die Führungs- und Arretierungsstege (23) im dem Grund der Einführungsschlitze (7) zugewandten Bereich jeweils eine V-förmige Einsteckaufnahme (25) aufweisen.

8. Lager- und Transportbehälter nach einem der Ansprüche 6 bis 7.
**dadurch gekennzeichnet,**
**dass** die sich gegenüberliegenden, freien Wandenden (24a, b) der Einführungsschlitze (7) der Quertrennwand (5) mit den Einführungsschlitz (7) verengenden Vorsprüngen (26) ausgebildet sind.

9. Lager- und Transportbehälter nach einem der Ansprüche 1 bis 8,
**dadurch gekennzeichnet,**
**dass** die Trennwand bzw. die Trennwände (4; 5, 6) mit Längs- und/oder Quersicken (21; 22) ausgesteift sind.

10. Lager- und Transportbehälter nach einem der Ansprüche 1 bis 9,
**dadurch gekennzeichnet,**
**dass** die Trennwand bzw. die Trennwände (4; 5, 6) durch Spritzgießen aus Kunststoff hergestellt sind.

## Claims

1. A storage and transport container (1), the interior of which is divided by means of at least one partition wall (4, 5, 6), on the vertical front edges of which partition wall brackets (9) having a U-shaped cross section and comprising outer snap pins (12) are attached, wherein the snap pins (12) can be inserted into borings (10) of opposite container walls,
**characterized in**
**that** the upper ends in mounting position of the U-profile flanges (13) of the partition wall brackets (9) are embodied with vertical slots (14), which are in alignment, and in that the partition wall (4, 5, 6) is embodied with shoulder pieces (15), which can engage with the vertical slots (14).

2. The storage and transport container according to claim 1,
**characterized in**
**that** the lower ends in the mounting position of the U-profile flanges (13) of the partition wall brackets (9) are embodied with inner bars (16) located opposite one another.

3. The storage and transport container according to claim 1 or 2,
**characterized in**
**that** at least the vertical front edges (8) of the partition wall or of the partition walls (4; 5, 6), respectively, which project relative to the wall thickness, are embodied as end strips (17).

4. The storage and transport container according to one of claims 1 to 3,
**characterized in**
**that** the lower ends of the partition wall brackets (9) apply themselves with their U-shaped profile flanges (13) to bar-like elevations (18) of the partition wall (4; 5, 6) .

5. The storage and transport container according to claim 4,
**characterized by**
partition wall supporting struts (19), which run in a wedge-shaped manner with increasing incline, starting at the elevations (18) to the bottom-side end strip (20) .

6. The storage and transport container according to one of claims 1 to 5,
**characterized in**
**that** guide and detent bars (23), which are embodied on the non-slotted wall areas and which enclose the wall thickness, are attached to the insertion slots (7), which are provided for the compartment-like subdivision in the longitudinal and transverse partition walls (5, 6) and which can be nested in one another.

7. The storage and transport container according to claim 6,
**characterized in**
**that** the guide and detent bars (23) in the area facing the base of the insertion slots (7) in each case encompass a V-shaped insertion accommodation (25).

8. The storage and transport container according to one of claims 6 to 7,
**characterized in**
**that** the free wall ends (24a, b) of the insertion slots (7) of the transverse wall (5), which are located opposite one another, are embodied with projections (26), which narrow the insertion slot (7).

9. The storage and transport container according to one of claims 1 to 8,
**characterized in**
**that** the partition wall or the partition walls (4; 5, 6), respectively, are reinforced with longitudinal and/or transverse seams (21; 22).

10. The storage and transport container according to one of claims 1 to 9,
**characterized in**
**that** the partition wall or the partition walls (4; 5, 6), respectively, are made from plastic by means of die casting.

## Revendications

1. Récipient de stockage et de transport (1), dont l'espace intérieur est divisé par au moins une paroi de séparation (4, 5, 6), sur les arêtes frontales verticales desquelles sont placées de supports de paroi de séparation (9) conçus en forme de U dans leur section transversale, avec des ergots d'enclenchement extérieurs (12), dans lequel les ergots d'enclenchements (12) peuvent être enfoncés dans des perçages (10) prévus dans des parois opposées du récipient,
**caractérisé en ce que**
les flancs de profil en U (13) des supports de paroi de séparation (9) sont formés avec des fentes verticales (14) alignées, à leurs extrémités supérieures dans la position de montage, et la paroi de séparation (4, 5, 6) est formée avec des portions d'épaule (15) pouvant être enclenchées dans les fentes verticales (14).

2. Récipient de stockage et de transport selon la revendication 1,
**caractérisé en ce que**
les flancs de profil en U (13) des supports de paroi de séparation (9) sont, à leurs extrémités inférieures dans la position de montage, conçus avec des branches intérieures (16) disposées les unes en face des autres.

3. Récipient de stockage et de transport selon la revendication 1 ou 2,
**caractérisé en ce que**
au moins les arêtes frontales verticales (8) de la paroi de séparation (4, 5, 6) sont conçues comme des baguettes terminales (17) faisant saillie par rapport à l'épaisseur de paroi.

4. Récipient de stockage et de transport selon l'une des revendications 1 à 3,
**caractérisé en ce que**
les extrémités inférieures des supports de paroi de séparation (9) s'appliquent avec leurs flancs de profil (13) sur des surélévations du genre branches (18) de la paroi de séparation (4, 5, 6).

5. Récipient de stockage et de transport selon la revendication 4,
**caractérisé par**
des montants d'appui de paroi de séparation (19), s'étendant de façon conique, avec une inclinaison croissante, partant des surélévations (18) jusqu'à la baguette terminale (20) côté sol.

6. Récipient de stockage et de transport selon l'une des revendications 1 à 5,
**caractérisé en ce que**
dans les parois de séparation transversale et longitudinale (5, 6), des branches de guidage et de blocage (23) encerclant l'épaisseur de paroi, formées dans les régions de paroi dépourvues de fentes, prolongent des fentes d'insertion (7) emboîtables les unes dans les autres, prévues pour la division sous forme de compartiments.

7. Récipient de stockage et de transport selon la revendication 6,
**caractérisé en ce que**
les branches de guidage et de blocage (23) comportent chacune un logement d'insertion (25) en forme de V, dans la région tournée vers le fond des fentes d'insertion (7).

8. Récipient de stockage et de transport selon l'une des revendications 6 à 7,
**caractérisé en ce que**
les extrémités de paroi (24a, b) libres des fentes d'insertion (7) de la paroi de séparation transversale (5), situées l'une en face de l'autre, sont conçues avec des saillies (26) rétrécissant la fente d'insertion (7).

9. Récipient de stockage et de transport selon l'une des revendications 1 à 8,
**caractérisé en ce que**
la paroi de séparation ou les parois de séparation (4, 5, 6) est/sont renforcée(s) par des nervures transversales et/ou longitudinales (21, 22).

10. Récipient de stockage et de transport selon l'une des revendications 1 à 9,
**caractérisé en ce que**
la paroi de séparation ou les parois de séparation (4, 5, 6) est/sont réalisée(s) en plastique, par moulage par injection.
